# EUROPÄISCHE PATENTSCHRIFT

(11) **EP 0 685 327 B1**
(45) Veröffentlichungstag und Bekanntmachung des Hinweises auf die Patenterteilung: **25.08.1999**
(21) Anmeldenummer: 95108112.4
(22) Anmeldetag: 27.05.1995
(51) Int. Cl.: B30B 11/08, B30B 15/02

(54) **Pressstempel für eine Tablettiermaschine**
Punch for a tabletting machine
Poinçon pour une machine de fabrication de comprimés

(30) Priorität: 03.06.1994 DE 9409108 U
(43) Veröffentlichungstag der Anmeldung: 06.12.1995
(73) Patentinhaber: Wilhelm Fette GmbH, D-21493 Schwarzenbek (DE)
(72) Erfinder: Schlierenkämper, Rüdiger, D-21493 Schwarzenbek (DE); Schikowski, Jürgen, D-21493 Schwarzenbek (DE)
(74) Vertreter: Patentanwälte Hauck, Graalfs, Wehnert, Döring, Siemons

(56) Entgegenhaltungen:
- EP-A- 0 185 842
- WO-A-91/03346
- WO-A-93/07982
- CH-A- 525 770
- DE-A- 1 900 012
- DE-A- 2 948 242
- US-A- 3 318 265
- US-A- 4 135 418
- US-A- 4 487 566

## Beschreibung

Die Erfindung bezieht sich auf einen Preßstempel für eine Tablettiermaschine nach dem Oberbegriff des Anspruches 1.

Derartige Preßstempel sind aus US-A-4 487 566 bekannt.

Derartige Preßstempel werden für Rundlaufpressen zur Herstellung von Tabletten aus den verschiedensten Stoffen und für die verschiedensten Anwendungszwecke verwendet. Eine zumeist um eine vertikale Achse angetriebene Matrizenscheibe weist auf einem Kreis angeordnete Matrizen auf, denen synchron mit der Scheibe umlaufende Preßstempelpaare zugeordnet sind. Die Betätigung der Preßstempel erfolgt über Steuerkurven und Druckrollen.

Es ist bekannt, derartige Preßstempel zweiteilig auszuführen. Sie bestehen aus einem schaftförmigen Stempelhalter, der an einem Ende einen Kopf zur Anlage an die Steuerkurven bzw. Druckrollen aufweist und am anderen Ende eine axiale Bohrung. In die Bohrung wird ein Zapfen des Stempeleinsatzes passend eingesetzt, der in seinem aus dem Stempelhalter vorstehenden Abschnitt einen Preßabschnitt aufweist, der an die Form der Matrize angepaßt ist. Es ist bekannt, den Stempeleinsatz mit Hilfe einer achsparallelen Schraube am Stempelhalter zu befestigen und ihn durch eine schräg eingeschraubte Feststellschraube zu sichern. Bei dieser Ausführungsform lassen sich die Stempeleinsätze in der Maschine nicht austauschen. Außerdem können sich die Bohrungen für die Feststellschrauben mit dem zu pressenden Material zusetzen. Die Reinigung wird dadurch erschwert.

Aus CH-A-525 770 ist ferner bekannt, den Zapfen des Stempeleinsatzes mit Hilfe eines radialen Paßstiftes am Stempelhalter festzulegen. Auch diese Befestigung läßt ein einfaches Auswechseln des Stempeleinsatzes nicht zu.

Aus EP-A-0 185 842 ist eine Einrichtung zum Verbinden eines auswechselbaren Werkzeugkopfes mit der Spindel einer numerisch gesteuerten Werkzeugmaschine bekannt. Die Einrichtung umfaßt Keilstücke, die in einer radialen Bohrung des Werkzeugkopfes radial verschiebbar gelagert sind. In der Spannstellung greifen die Keilstücke in eine Ringnut, die im Inneren einer Bohrung der Spindel geformt ist. Zum Verstellen der Keilstücke ist eine zentrale Betätigungsstange vorgesehen, die über eine Nockeneinrichtung mit den Keilstücken so zusammenwirkt, daß diese in beiden radialen Richtungen zwangsgeführt sind.

Der Erfindung liegt die Aufgabe zugrunde, einen Preßstempel für eine Tablettiermaschine zu schaffen, bei der der Stempeleinsatz schnell und unkompliziert auch vom Anwender ausgetauscht werden kann.

Diese Aufgabe wird durch die Merkmale des Anspruchs 1 gelöst.

Bei dem erfindungsgemäßen Preßstempel weist die Wandung der Bohrung des Stempelhalters eine Nut auf. Der Stempeleinsatz weist an dem dem Preßabschnitt abgewandten Ende eine axiale Bohrung zur Aufnahme eines Betätigungsstiftes auf der mit mindestens einem Spannelement zusammenwirkt, um das Spannelement mit der Nut der Bohrung des Stempelhalters zusammenzubringen und den Stempeleinsatz am Stempelhalter festzulegen. Die Betätigung des Spannelements erfolgt über einen Betätigungsstift, der in einer axialen Bohrung aufgenommen ist und der von einer in einer radialen Gewindebohrung sitzenden Spannschraube betätigt wird. Diese Spannschraube weist ein konisches Ende auf, das mit einem Ende des beidendig konischen Betätigungsstiftes zusammenwirkt, um diesen axial zu verstellen zwecks Betätigung des Spannelements.

Nach einer Ausgestaltung der Erfindung kann der Betätigungsstift auch in einer axialen Bohrung des Stempelhalters angeordnet sein. In diesem Fall befindet sich dann auch die Spannschraube im Stempelhalter, um den Betätigungsstift zu verstellen. Der Stempeleinsatz hat nach einer weiteren Ausgestaltung der Erfindung im Bereich der radialen Bohrung eine Ringnut, von der ein Federring aufgenommen ist, der bei Betätigung des Spannelements radial nach außen verformt wird. Das Spannelement kann zum Beispiel eine Kugel oder ein Spannstift sein. Das Federelement ist so geformt, und wirkt mit der Nut im Stempelhalter so zusammen, daß die radiale Schulter des Stempeleinsatzes mit dem Stirnende des Stempelhalters zur satten Anlage gelangt, wenn der Federring durch das Spannelement in die Nut des Stempelhalters hinein verformt wird.

Nach einer anderen Ausgestaltung der Erfindung sitzt der Betätigungsstift im Stempeleinsatz. Sowohl für diese als auch für die oben erwähnte Ausführungsform kann es zweckmäßig sein, wenn der Stempeleinsatz im Bereich der radialen Bohrung eine Ringnut aufweist, in der ein O-Ring aufgenommen ist, der das Spannelement radial nach innen vorspannt. Der O-Ring verhindert, daß bei ausgebautem Stempeleinsatz das Spannelement herausfällt. Außerdem bewegt er das Spannelement radial nach innen, wenn der Betätigungsstift zurückgezogen wird, so daß das Spannelement einfach aus de Bohrung des Stempelhalters herausgezogen werden kann.

Die erfindungsgemäße Ausbildung eines Preßstempels für Rundläuferpressen hat den Vorteil, daß der Stempelhalter als Lagerteil (Katalogteil) gehalten werden kann, während der Stempeleinsatz formabhängig (abnehmerspezifisch) gefertigt wird. Bei der Ausführungsform, in der der Betätigungsstift im Stempelansatz allein gelagert ist, hat der Stempelhalter keine Bohrungen oder Einstiche, so daß auch keine Beschädigung der Dichtringe in der Rundläuferpresse zu befürchten ist. Bei beiden beschriebenen Ausführungsformen kann zumindest beim Oberstempel ein Austauschen des Stempeleinsatzes in der Maschine selbst stattfinden, und zwar schnell und unkompliziert ohne den Einsatz besonderer Werkzeuge. Diese Manipulation kann daher auch beim Abnehmer vonstatten gehen.

Die Erfindung wird nachfolgend anhand von Zeichnungen näher erläutert, in denen zwei Ausführungsbeispiele der Erfindung dargestellt sind.
- Fig. 1: zeigt die Seitenansicht teilweise im Schnitt eines Stempelhalters nach der Erfindung.
- Fig. 2: zeigt vergrößert einen Stempeleinsatz zur Verbindung mit dem Stempelhalter nach Fig. 1 in einer ersten Betriebsstellung.
- Fig. 3: zeigt den Stempeleinsatz nach Fig. 2 in einem zweiten Betriebszustand.
- Fig. 4: zeigt die Seitenansicht teilweise im Schnitt eines anderen Stempelhalters nach der Erfindung.
- Fig. 5: zeigt einen Stempeleinsatz vergrößert zur Verbindung mit dem Stempelhalter nach Fig. 4.
- Fig. 6: zeigt vergrößert einen Betätigungsstift für den Stempelhalter nach Fig. 4.
- Fig. 7: zeigt eine Endansicht des Stempeleinsatzes nach Fig. 5.

Der Stempelhalter 10 nach Fig. 1 weist einen zylindrischen Schaft 12 auf, an dem am oberen Ende ein an der Außenseite ballig geformter Kopf 14 angeordnet ist. Der Kopf 14 wirkt mit Steuerkurven und Druckrollen in einer Rundläufer-Tablettiermaschine zusammen. Im gezeigten Fall handelt es sich um einen sogenannten Oberstempel, der mit dem oberen Ende der Matrizen an der Matrizenscheibe zusammenwirkt.

Die nachfolgenden Ausführungen gelten für Unterstempel gleichermaßen.

Am anderen Ende weist der Schaft 12 eine Sackbohrung 16 auf, in der eine Ringnut 18 eingeformt ist. Die Ringnut 18 weist zur Außenseite hin gerichtet eine Anfasung 20 auf.

In den Figuren 2 und 3 ist der Stempelhalter 10 strichpunktiert angedeutet. Er ist um 180° gegenüber Fig. 1 verdreht angeordnet. Man erkennt einen Stempeleinsatz 22, der einen Preßabschnitt 24 aufweist, der mit der Form der Matrize in der Matrizenscheibe der Rundläuferpresse übereinstimmt. Ein im Durchmesser vergrößerter zylindrischer Abschnitt 26 bildet eine Schulter 28, die mit dem Ende des Stempelhalters 10 zusammenwirkt. Der Stempeleinsatz 22 weist einen zylindrischen Zapfen 30 auf, der passend in der Bohrung 16 aufgenommen ist. Der Stempeleinsatz 22 weist eine axiale Bohrung 32 auf, die an dem dem Preßabschnitt 24 abgewandten Ende eingeformt ist. Mit der axialen Bohrung 32 stehen drei radiale Bohrungen 34 in Verbindung, die im Umfangsabstand von 120° eingebracht sind. In den Radialbohrungen 34 sitzen Spannstifte 36, die an den Enden konisch geformt sind, wie bei 38 dargestellt. Am inneren Ende sind die Spannstifte ballig, wie bei 40 dargestellt. In einer ringförmigen Nut, den Bohrungen 34 benachbart, und die mit 42 bezeichnet ist, ist ein O-Ring 44 eingelegt. Er liegt gegen den Konus 38 der Spannstifte und spannt diese mithin nach innen vor und verhindert außerdem, daß die Spannstifte 36 herausfallen. In der Bohrung 32 ist ferner ein Betätigungsstift 46 gleitend verschiebbar, dessen Enden kegelig geformt sind. Eine radiale Gewindebohrung 48 nimmt eine Madenschraube 50a auf, die am vorderen Ende kegelig ist, wie bei 52 dargestellt.

Wird die Schraube 50 radial nach innen gedreht, wird der Betätigungsstift 46 nach unten bewegt, wobei die untere Kegelspitze die Spannstifte 36 radial nach außen bewegt in Eingriff mit der Ringnut 18 des Stempelhalters 10. Der Stempeleinsatz 22 ist somit gesichert am Stempelhalter 10 gehalten. Die konische Ausbildung der äußeren Enden der Spannstifte 36 und die Anfasung 22 wirken zusammen und üben einen Axialdruck auf die beiden Teile aus, so daß die Schulter 28 des Stempeleinsatzes fest gegen die Stirnseite des Stempelhalters 10 gepreßt wird.

Das Lösen des Stempeleinsatzes 22 geschieht durch Drehen der Schraube 50a in der entgegengesetzten Richtung. Der O-Ring 44 sorgt dafür, daß die Spannstifte 36 soweit nach innen bewegt werden, daß der Stempeleinsatz 22 ohne weiteres aus dem Stempelhalter 10 herausgenommen und durch einen anderen ersetzt werden kann.

In Fig. 4 ist ein Stempelhalter 50 dargestellt, der einen Schaft 52 aufweist mit einem Kopf 54 ähnlich dem Stempelhalter 10 nach Fig. 1. Auch die Bohrung 56 an dem dem Kopf 54 gegenüberliegenden Ende ist ähnlich gestaltet mit einer Ringnut 58, die bei 60 angefast ist. Die Bohrung 56 steht in Verbindung mit einer anschließenden axialen Bohrung 70, die an einer radialen Bohrung 72 endet. In der Bohrung 70 wird ein Betätigungsstift 74 aufgenommen mit kegelförmigen Enden 76, 78.

In den Figuren 5 und 7 ist ein Stempeleinsatz 80 dargestellt mit einem Preßabschnitt 82 sowie einem Zapfen 84, der eine Ringnut 86 aufweist, in die vier im Umfangsabstand von 90° angeordnete radiale Nuten münden, von denen eine bei 88 gezeigt ist. Oberhalb der Ringnut 86 ist eine Axialnut eingeformt, wie gestrichelt bei 90 dargestellt.

Wird der Zapfen 64 in die Aufnahme 56 eingesteckt, liegt die Ringnut 68 in Höhe der Ringnut 58, wenn die radiale Schulter 92 des Stempeleinsatzes 84 gegen das zugeordnete Ende des Stempelhalters 50 anliegt. In den Bohrungen 68 sind Stifte (nicht gezeigt) angeordnet ähnlich denen nach den Figuren 2 und 3. Sie können mit Hilfe des Betätigungsstiftes 74 radial nach außen bewegt werden, um einen ebenfalls nicht dargestellten Federring in Eingriff mit der Nut 58 zu bringen. Alternativ können auch Spannstifte wie in Figur 2 und 3 vorgesehen werden, die mit einem O-Ring, entsprechend O-Ring 44, zusammenwirken, um in der bereits beschriebenen Art und Weise einen Schnellverschluß bereitzustellen. Zur Betätigung des Betätigungsstiftes 74 dient eine Madenschraube (nicht gezeigt), die in die radiale Gewindebohrung 72 eingeschraubt wird.

Der Stempeleinsatz kann eine vorgegebene Orientierung zum Stempelhalter erhalten, wenn dieser axial geführt ist, z.B. über eine Nut-Feder-Verzahnung. Dies ist notwendig, wenn die Matrize von der Kreisform abweicht. Die Orientierung kann durch Markierungen sichergestellt werden oder durch eine axiale Zwangsführung des Stempeleinsatzes im Stempelhalter.

Es versteht sich, daß der Stempeleinsatz aus einem anderen Werkstoff bestehen kann als der Stempelhalter.

## Patentansprüche

1. Preßstempel für eine Tablettiermaschine, mit einem schaftförmigen Stempelhalter (10, 50), der an einem Ende einen Kopf (14, 54) zur Anlage an Steuerkurven und am anderen Ende eine axiale Bohrung (16, 56) aufweist, einem Stempeleinsatz (22, 80), der an einem Ende einen dem Profil einer Tablette angepaßten Preßabschnitt und am anderen Ende einen zylindrischen Zapfen (30, 84) aufweist, der annähernd passend in der Bohrung (16, 56) des Stempelhalters (10, 50) aufgenommen wird, wobei eine radiale Schulter (28, 92) des Stempeleinsatzes (22, 80) gegen das zugekehrte Stirnende des Stempelhalters (10, 50) anliegt, einem Spannelement (36), das mit einer radialen Bohrung (34, 88) des Zapfens (30, 84) zusammenwirkt zum lösbaren Festlegen des Stempeleinsatzes (22, 80) im Stempelhalter (10, 50), dadurch gekennzeichnet, daß in der Wandung der Bohrung (16, 56) des Stempelhalters (10, 50) eine Nut (18, 58) geformt ist, der Stempeleinsatz (22, 80) an dem dem Preßabschnitt (24, 82) abgewandten Ende eine axiale Bohrung (32, 90) zur Aufnahme eines Betätigungsstifts (46, 74) aufweist, der mit mindestens einem Spannelement (36) zusammenwirkt, das in der radialen Bohrung (34, 38) sitzt, um das Spannelement (36) oder ein vom Spannelement (36) betätigbares zweites Spannelement (44) in die Nut (18, 58) des Stempelhalters (10, 50) zu drücken, wenn der Betätigungsstift (46, 74) in Richtung des Spannelements (36) gedrückt wird und daß der Betätigungsstift (46, 74) an den Enden konisch (56, 78) geformt ist und ein konisches Ende mit einer Spannschraube (50a) zusammenwirkt, die in einer radialen Gewindebohrung (48) sitzt.

2. Preßstempel nach Anspruch 1, dadurch gekennzeichnet, daß der Betätigungsstift (74) auch in einer Bohrung (70) des Stempelhalters (50) sitzt.

3. Preßstempel nach Anspruch 1 oder 2, dadurch gekennzeichnet, daß der Stempeleinsatz (22, 80) im Bereich der radialen Bohrung (34, 38) eine Ringnut (42, 86) aufweist, von der ein Federring aufgenommen ist, der beim Betätigen des Spannelements radial nach außen verformt wird.

4. Preßstempel nach einem der Ansprüche 1 bis 3, dadurch gekennzeichnet, daß das Spannelement von einer Kugel oder einem Spannstift (36) gebildet ist.

5. Preßstempel nach Anspruch 1 oder 3 oder 4, dadurch gekennzeichnet, daß der Betätigungsstift (46) ausschließlich in einer axialen Bohrung (32) des Stempeleinsatzes (22) geführt ist und die radiale Bohrung (48) die Spannschraube (50a) außerhalb des Stempelhalters (10) im Stempeleinsatz (22, 80) vorgesehen ist.

6. Preßstempel nach Anspruch 4 oder 5, dadurch gekennzeichnet, daß der Stempeleinsatz (32) im Bereich der radialen Bohrung (34) eine Ringnut (42) aufweist, in der ein O-Ring (44) aufgenommen ist, der das Spannelement (36) radial nach innen vorspannt.

7. Preßstempel nach Anspruch 4 oder 5, dadurch gekennzeichnet, daß das freie Ende des Spannstiftes (36) konisch (38) geformt ist.

8. Preßstempel nach einem der Ansprüche 1 bis 7, dadurch gekennzeichnet, daß Stempelhalter (10, 50) und Stempeleinsatz (22, 84) aus unterschiedlichen Werkstoffen bestehen.

## Claims

1. A press ram for use in a pelleting machine for making tablets including a shrank-shaped ram holder (10, 50) having at one end a head (14, 54) for engagement with cams and at its other end an axial bore (16, 56), a ram insert (22, 80) having at one end a pressing portion shaped in conformity with the profile of a tablet and at another end a cylindrical shaft (30, 84) which is substantially matingly received in the bore (16, 56) of the ram holder (10, 50), with a radial shoulder (28, 92) of the ram insert (22, 80) engaging the facing end of the ram holder (10, 50), a clamping element (36) coacting with a radial bore (34, 88) of the shaft (30, 84) for releasably holding the rain insert within the ram holder, characterized in that the wall of the bore (16, 56) of the ram holder (10, 50) includes a groove (18, 58), the ram insert (22, 80) includes an axial bore (32, 90) for receiving an actuating pin (46, 74) at an end remote from said pressing portion (24, 82), which actuating pin cooperates with at least one clamping element (36) which is located in the radial bore (34, 84) so as to urge the clamping element (36) or a second clamping element (44) actuatable by said first mentioned clamping element (36) into the groove (18, 58) of the ram holder (10, 50) when the actuating pin (46, 74) is moved in a direction towards the clamping element 36 and in that the actuating pin (46, 74) has conical ends (56, 78) and one conical end coacts with a clamping screw (50a) which is positioned in a radial threaded bore (48).

2. A press ram as defined in claim 1, wherein said actuation pin (74) is positioned within a bore (70) of a ram holder (50).

3. A press ram as defined in claim 1 or 2, wherein the ram insert (22, 80) includes in the area of the radial bore (34, 38) an annular groove (42, 86) receiving a resilient ring which is deformed radially outwards when said clamping element is actuated.

4. A press ram as defined in one of the claims 1 to 3, wherein said clamping element comprises a ball or a clamping pin (36).

5. A press ram as defined in claim 1 or 3 or 4, wherein said actuating pin (46) is exclusively guided within an axial bore (32) of said ram insert (22) and the radial bore (48) for the clamping screw (50a) is provided beyond the ram holder (10) in the ram insert (22, 80).

6. A press ram as defined in claim 4 or 5, wherein said ram insert (22) includes in the area of said radial bore (34) an annular groove (42) receiving an O-ring (44) which biases said clamping element (36) radially inwards.

7. A press ram as defined in claim 4 or 5, wherein the free end of said clamping (36) pin is of conical shape (38).

8. A press ram as defined in one of the claims 1 to 7, wherein said ram holder (10, 50) and said ram insert (22, 84) are made of different materials.

## Revendications

1. Poinçon de presse pour machine à confectionner des comprimés, avec un porte-poinçon en forme d'arbre (10, 50), qui présente à l'une de ses extrémité une tête (14, 54) destinée à s'appliquer sur des cames, et à l'autre extrémité un alésage axial (16, 56), avec une pièce d'insertion (22, 80) présentant à l'une de ses extrémités une partie de pressage adapté au profil d'un comprimé et à l'autre extrémité, un tourillon cylindrique (30, 84) s'insérant avec jeu dans l'alésage (16, 56) du porte-poinçon, un épaulement radial (28, 92) de la pièce d'insertion (22, 80) étant disposé contre l'extrémité frontale opposée du porte-poinçon (10, 50), avec un élément de serrage (36) coopérant avec un alésage radial (34, 88) du tourillon (30, 84) pour la fixation démontable de la pièce d'insertion (22, 80) dans le porte-poinçon (10, 50), caractérisé par le fait que dans la paroi de l'alésage (16, 56) du porte-poinçon (10, 50), est ménagée une rainure (18, 58), en ce que la pièce d'insertion (22, 80) présente à son extrémité tournée vers la partie de pressage (24, 82) un alésage axial (32, 90) destiné à recevoir une tige d'actionnement (46, 74), qui coopère avec au moins un élément de serrage (36) situé dans l'alésage radial (34, 38) pour pousser l'élément de serrage (36) ou un deuxième élément de serrage (44) pouvant être actionné par l'élément de serrage (36), dans la rainure (18, 58) du porte-poinçon (10, 50), lorsque la tige d'actionnement (46, 74) est poussée en direction de l'élément de serrage (36), et en ce que la tige d'actionnement (46, 74) a une forme conique à ses extrémités (56, 78), l'une de ces extrémités coniques étant en contact avec une vis de serrage (50a) disposée dans un orifice taraudé radial (48).

2. Poinçon suivant revendication 1, caractérisé en ce que la tige d'actionnement (74) est également située dans un alésage (70) du porte-poinçon (50).

3. Poinçon suivant la revendication 1 ou 2, caractérisé en ce que la pièce d'insertion (22, 80) présente, au niveau de l'alésage radial (34, 38) une rainure annulaire (42, 86) qui reçoit un anneau élastique qui lorsque l'élément de serrage est actionné se déforme radialement vers l'extérieur.

4. Poinçon suivant l'une des revendications 1 à 3 caractérisé en ce que l'élément de serrage est constitué par une bille ou une tige de serrage (36).

5. Poinçon suivant la revendication 1 ou 3 ou 4 caractérisé en ce que la tige d'actionnement (46) est guidée exclusivement dans un alésage axial (32) de la pièce d'insertion (22), et en ce que dans l'orifice radial (48) est prévue la vis de serrage (50a), dans la pièce d'insertion (22, 80) et à l'extérieur du porte-poinçon (10).

6. Poinçon suivant la revendication 4 ou 5, caractérisé en ce que la pièce d'insertion (22) présente au niveau de l'alésage radial (34) une rainure annulaire (42) dans laquelle est logé un joint torique (44) qui sollicite l'élément de serrage (36) radialement vers l'intérieur.

7. Poinçon suivant la revendication 4 ou 5, caractérisé en ce que l'extrémité libre de la tige de serrage (36) est de forme conique (38).

8. Poinçon suivant les revendications 1 à 7, caractérisé en ce que le porte-poinçon (10, 50) et la pièce d'insertion (22, 84) sont constitués de matières différentes.
